# EUROPÄISCHE PATENTSCHRIFT

(11) **EP 1 925 901 B1**
(45) Veröffentlichungstag und Bekanntmachung des Hinweises auf die Patenterteilung: **24.12.2008**
(21) Anmeldenummer: 06024167.6
(22) Anmeldetag: 22.11.2006
(51) Int. Cl.: F41A 19/01

(54) **Handfeuerwaffe**
Firearm
Arme à feu

(43) Veröffentlichungstag der Anmeldung: 28.05.2008
(73) Patentinhaber: Glock, Gaston, 9220 Velden am Wörthersee (AT)
(72) Erfinder: Glock, Gaston, 9220 Velden am Wörthersee (AT)
(74) Vertreter: Haft, von Puttkamer, Berngruber

(56) Entgegenhaltungen:
- EP-A1- 1 300 648
- US-A1- 2004 200 109
- US-A1- 2005 114 084

## Beschreibung

Die Erfindung bezieht sich auf eine Handfeuerwaffe, insbesondere eine Pistole nach dem Oberbegriff des Anspruchs 1.

Aus EP 1 300 648 B1 ist eine Pistole mit einem piezoelektrischen Sensor bekannt, der bei Aufnahme des Rückstoßimpulses beim Abschuss ein Signal an den Mikroprozessor abgibt. Zudem ist als weiterer Sensor eine von einem Frequenzgenerator bestromte Spule vorhanden, die bedämpft wird, wenn der Schlitten der Pistole nach dem Abschuss auf dem Griffteil zurückgleitet und sich mit einem Metallteil über die Spule bewegt. Die-Einrichtung zur Ermittlung der Schusszahl mit der Spule ist dazu unter dem Schlitten zwischen der Mündung und dem Abzug angeordnet. Nur wenn der zweite Sensor in einem bestimmten Zeitintervall nach dem Signal des piezoelektrischen Sensors ein Signal abgibt, wird ein Zählimpuls an den Speicher abgegeben. Damit wird verhindert, dass, wenn der piezoelektrische Sensor anderen mechanischen Impulsen ausgesetzt ist, z. B. beim Fallenlassen der Pistole, fehlerhaft einen Schuss gezählt wird.

Das bekannte Messsystem hat sich an sich bewährt. Die Anordnung des Schusszählers vor dem Abzug führt jedoch zu einer unerwünschten Änderung des Aufbaus und des Designs der Pistole. Auch die Schusszahl könnte manipuliert werden, wenn z. B. der Schlitten beim Abschuss festgehalten wird.

Aus US 2005114084 A1 geht eine Handfeuerwaffe nach dem Oberbegriff des Anspruchs 1 hervor. Der Beschleunigungssensor besteht aus einem Piezokeramiksensor, der mit einer Seite an der Innenwand eines Gehäuses befestigt und auf der gegenüberliegenden Seite mit einer Masse versehen ist. Auch mit diesem Sensor ist die Schusszahl noch verhältnismäßig leicht zu manipulieren.

Aufgabe der Erfindung ist es, die Einrichtung zur Schusszahlermittlung zuverlässiger auszubilden.

Es wird erfindungsgemäß durch die im Anspruch 1 gekennzeichnete Waffe erreicht. In den Unteransprüchen sind vorteilhafte Ausgestaltungen der Erfindung wiedergegeben.

Nach der Erfindung wird als Sensor zur Ermittlung der Schusszahl ein Beschleunigungssensor verwendet, der die Beschleunigung der Waffe nach dem Abschuss in allen drei Raumrichtungen, also in der X-, Y- und Z-Achse erfasst. Es werden damit z. B. die Bewegungen einer Pistole erfasst, die durch das Zurückgleiten des Schlittens hervorgerufen werden, aber auch z. B. durch das Hochkippen der Waffe nach dem Abschuss bedingte Bewegungen sowie Verwindungen und Erschütterungen der Waffe unmittelbar nach dem Abschuss. Damit kann der gesamte zeitliche Bewegungsablauf der Waffe in den drei Raumrichtungen zur Ermittlung eines Schusses herangezogen werden. Zur Auswertung wird also die zeitliche Änderung der Bewegungsintensität vorzugsweise in jeder der drei Raumrichtungen verwendet.

D. h. das Signal des Beschleunigungssensors wird für jede Raumachse getrennt aufgezeichnet, um den Intensitätsverlauf der Beschleunigung in der entsprechenden Richtung festzuhalten. So kann z. B. das Signal des Beschleunigungssensors bei einem Abschuss der Waffe für jede Raumachse als Diagramm mit der Abszisse als Zeitachse und der Beschleunigungsintensität als Ordinate aufgezeichnet werden. Bestimmte anhand des Diagramms ermittelte charakteristische Intensitätsmaxima und ggf. -minima der Bewegung der Waffe in den drei Raumrichtungen können dann als Referenzwerte in dem Speicher abgelegt werden.

So tritt z. B. durch das Hochkippen der Pistole in einem bestimmten Zeitintervall nach dem Abschuss eine hohe Beschleunigung in der Z-Richtung oder Hochachse auf. Dazu kann ein Referenzwert festgelegt werden, der sich aus der Beschleunigung nach diesem Zeitintervall ergibt, wobei als Referenz-wert eine Mindestgröße für die Beschleunigung festgelegt wird, um zu berücksichtigen, dass die Waffe auch mit sehr hoher Kraft gehalten werden kann. Dieser Referenzwert kann mit den Beschleunigungen der Waffe in der X- und Y-Richtung, also nach links und rechts in Bezug gesetzt werden, die gegenüber der Beschleunigung in der Z-Richtung durch das Hochkippen in diesem Zeitpunkt wesentlich geringer ist, so dass für die Beschleunigung in der X- und Y-Richtung zu diesem Zeitpunkt als weitere Referenzwerte Maximalgrößen festgelegt werden können.

Um die Zeitintervalle nach dem Abschuss festzulegen, ist vorzugsweise ein weiterer Sensor vorgesehen, der bei Aufnahme des Rückstoßimpulses beim Abschuss ein Signal an den Mikroprozessor abgibt. Der weitere Sensor kann z.B. ein durch den Schuss mechanisch bewegter Kontakt sein. Vorzugsweise ist der weitere Sensor jedoch ein piezoelektrischer Sensor. Dabei ist der Intensitätsverlauf des Signals des piezoelektrischen Sensors beim Abschuss vorzugsweise ebenfalls im Speicher abgelegt.

Wenn der Beschleunigungssensor nach einem mechanischen Impuls, ein Signal abgibt, dessen Intensitätsverlauf den abgespeicherten Referenzwerten entspricht, also ein positiver Vergleich mit dem im Speicher abgelegten Referenzwerten erfolgt, wird durch den Mikroprozessor ein Zählwert im Speicher erhöht, d.h. der Schuss gespeichert.

In dem Speicher können zudem die Referenzwerte für den Intensitätsverlauf des Signals des piezoelektrischen Sensors beim Abschuss der Waffe gespeichert werden. Allein schon durch den Vergleich der Referenzwerte des piezoelektrischen Sensors kann bereits ein mechanischer Impuls durch einen Abschuss von einem anderen auf die Waffe einwirkenden mechanischen Impuls unterschieden werden. Die allein durch die Referenzwerte des piezoelektrischen Sensors erzielbare Zuverlässigkeit reicht jedoch nicht aus.

Vorzugsweise werden daher sowohl die im Speicher abgelegten Referenzwerte für den piezoelektrischen Sensor wie die Referenzwerte des Beschleunigungssensors zur Schusszählung bei einem positiven Vergleich verwendet. So können beispielsweise in dem Speicher die Referenzwerte für den piezoelektrischen Sensors in einer ersten Phase, also in einem Zeitintervall bis z.B. 10, insbesondere 5 Millisekunden nach dem Abschuss und die Referenzwerte des Beschleunigungssensors in einer zweiten daran anschließenden Phase von z. B. bis 150, insbesondere 100 Millisekunden nach dem Abschuss gespeichert sein.

Mit dem Beschleunigungssensor kann zudem festgestellt werden, ob eine unsachgemäße Behandlung der Waffe stattgefunden hat, sie also Belastungen ausgesetzt worden ist, die nicht durch einen Schuss hervorgerufen worden sind, beispielsweise einer Überbelastung durch Schläge. Derartige Belastungen, die außerhalb der Referenzwerte für einen Abschuss liegen und für Gewährleistungsansprüche eine Rolle spielen können, sind mit dem Beschleunigungssensor also ebenfalls erfassbar und in dem Speicher ablegbar.

Der die Beschleunigung der Waffe in den drei Raumrichtungen erfassende Beschleunigungssensor kann durch ein elektronisches MEM (Mikroelektromechanik) -Bauteil gebildet sein, dessen kapazitives Messsystem die Beschleunigung in der betreffenden Raumrichtung misst. Das MEM-Bauteil ist vorzugsweise als Chip ausgebildet.

Das Signal des piezoelektrischen Sensors dient vorzugsweise zugleich als Aufwecksignal für die Elektronik. D. h. die Auswerte-Elektronik, einschließlich des Beschleunigungssensors wird nur aktiv, wenn der piezoelektrische Sensor beaufschlagt worden ist. Statt durch den piezoelektrischen Sensor kann das Aufwecksignal auch durch einen anderen Sensor generiert werden, der die Erschütterung beim Abschuss erfasst, z.B. ein mechanischer Kontakt.

Als piezoelektrischer Sensor kann beispielsweise ein Piezofilmsensor verwendet werden, beispielsweise aus Polyvinylidenfluorid (PVDF) oder einem PVDF-Copolymeren. Bevorzugt wird jedoch ein Piezokeramiksensor eingesetzt. Gegenüber einem Piezofilmsensor kann nämlich ein Piezokeramiksensor an der gedruckten Schaltung der Platine mit einer Montagehalterung und damit erheblich einfacher befestigt werden. Zudem ist ein Piezokeramiksensor feiner abstimmbar und führt über den für eine Waffe in Frage kommenden Temperaturbereich zu weitgehend konstanten Werten. Auch sind die in dem Speicher gespeicherten Referenzwerte weitgehend temperaturunabhängig.

Vorzugsweise erfolgt das Auslesen des Speichers berührungslos, insbesondere bei einer Waffe mit einem Griffstück aus Kunststoff. Dadurch kann nämlich ein RF-Sender in dem Griffstück vorgesehen werden, der mit einem RF Empfänger als Lesegerät außerhalb der Waffe kommuniziert. Die Antenne des RF-Senders in dem Griffstück wird dabei vorzugsweise durch eine Ferritantenne gebildet, die als SMT (Surface mounted technology)-Antenne an der Oberfläche der Platine montiert ist.

Die Platine, die die Einrichtung zur Ermittlung der Schusszahl aufnimmt, wird vorzugsweise im Griffstück der Pistole angeordnet, und zwar bevorzugt hinter dem Pistolenmagazin, da dort aufgrund der Griffstückhaptik meist ein Raum zur Verfügung steht.

Die Platine mit der Elektronik zur Schusszahlermittlung kann als Einsteckmodul ausgebildet sein, in das die Platine mit der Elektronik eingegossen oder eingeschweißt ist. Das Schusszählermodul kann damit als fertige Einheit in die Waffe eingeschoben und durch Verriegelung oder Selbstarretierung im Griffstück fixiert werden. Damit die Bewegung der Waffe vollständig auf den Beschleunigungssensor übertragen wird, ist das Modul in der Waffe und die Platine mit dem Beschleunigungssensor in dem Modul fest fixiert.

Um neben der Anzahl der Schüsse auch den Zeitpunkt der Schussabgabe feststellen zu können, ist auf der Platine zudem eine Echtzeituhr vorgesehen. Damit dient die Pistole zur Ereignisaufzeichnung, da zu jedem abgegebenen Schuss in dem Speicher mit der Echtzeituhr der Zeitpunkt der Schussabgabe aufgezeichnet wird.

Zur Stromversorgung ist eine Batterie vorgesehen. Dabei dient die Stromversorgung im inaktiven Betrieb ausschließlich dem Datenerhalt im Speicher und dem Betrieb der Echtzeituhr und im aktiven Betrieb dem Ermitteln der Messwerte und der Auswertung des Schusses, als auch zur Kommunikation mit angeschlossenen Lesegeräten. Bei der Kommunikation kann die Stromversorgung auch von außen verfolgen.

In dem Speicher können zudem weitere Kenndaten der Pistole abgelegt sein. Diese Kenndaten können beispielsweise Daten zur Identifikation der Pistole (Unikatsdaten) oder Daten über den Besitzer oder Benutzer der Pistole sein. Die Daten zur Identifikation der Pistole können beispielsweise die Nummer der Waffe sein, die auch an der Waffe angebracht ist, ferner beispielsweise der Produktionsdaten der Pistole, Chargennummer, Modell usw. Dazu kann an der Produktionsstätte ein Schreibgerät zum Codieren des Speichers installiert sein. Besitzerdaten sind beispielsweise der Name des rechtmäßigen Besitzers der Waffe, der vom Waffenverkäufer, einer Behörde oder dergleichen in den Speicher beim Erwerb der Pistole eingelesen wird, ebenso der neue Name bei einem Besitzerwechsel. Auch Serviceaktivitäten lassen sich in der Waffe im Schusszählermodul speichern.

Nachstehend ist die Erfindung anhand der Zeichnung beispielhaft näher erläutert. Darin zeigen, jeweils schematisch:
Figur 1 eine Seitenansicht einer Pistole, mit teilweise weggebrochenem Griffstück;
Figur 2 eine Vorderansicht der Pistole nach Figur 1;
Figur 3 einen Längsschnitt durch die in einem Gehäuse eingekapselte Platine;
Figur 4 und 5 eine Draufsicht auf die eine bzw. andere Seite der Platine mit der Elektronik, den Sensoren und weiteren Komponenten; und
Figur 6 einen Schnitt durch das Griffstück mit dem Modul im Schnitt und in der Draufsicht.

Gemäß Figur 1 weist die Pistole ein Griffstück 1 mit einem Schlitten 2 auf, der mittels einer Nut/Federführung 3 (Figur 2) am Griffstück 1 verschiebbar angeordnet ist. Das Griffstück 1 besteht aus Kunststoff.

In dem Schlitten 2 ist der Lauf 4 enthalten, der feststehend, also griffstückfest ausgebildet ist. Der Schlitten 2 ist mit einer Stirnwand 5 versehen, die als Federteller für eine Rückholfeder 6 dient, deren anderes Ende sich bei 7 an dem Griffstück 1 abstützt. Mit 8 ist die Mündung des Laufes 4 und mit 9 der Abzug bezeichnet. Beim Abschuss gleitet der Schlitten 2 entgegen der Kraft der Feder 6 in Richtung des Pfeiles 10 zurück.

Gemäß Figur 1 und 6 ist in dem Griffstück 1 hinter dem Patronenmagazin 11, also auf der von der Mündung 8 abgewandten Seite des Magazins 11, eine Ausnehmung 12 vorgesehen, in der ein Modul 13 angeordnet wird, das ein Gehäuse 14 aufweist, das die Platine 15 mit der Elektronik wasserdicht umschließt.

Das Modul 13 ist zum Einschieben in das Griffstück 1 durch eine Öffnung 16 von unten, wie durch den Pfeil 17 in Figur 6 verdeutlicht, ausgebildet. Dazu ist das Gehäuse 14 an seinem in Einsteckrichtung 17 vorderen Ende verjüngt ausgebildet. Durch eine nicht dargestellte Verriegelung oder Selbstarretierung wird das in das Griffstück 1 gesteckte Modul 13 fixiert. Die untere Öffnung 16 in dem Griffstück 1 kann dann verschlossen werden.

Gemäß Figur 3 bis 5 weist die als Print-Platte ausgebildete Platine 15 einen Mikroprozessor 18 auf, der einen nicht flüchtigen Speicher als Programmspeicher, einen Zähler und einen Ereignisspeicher enthält. Zur Stromversorgung ist eine Batterie 19 vorgesehen. Zudem ist die Platine 15 mit einer Echtzeituhr 20 versehen und ihr Print mit einer nicht dargestellten Montagehalterung mit einem als Piezokeramiksensor ausgebildete piezoelektrischen Sensor 21 bestückt, desgleichen mit einem Beschleunigungssensor 22.

Das RF-Sende- und Empfangsteil 23, mit dem die Platine 15 bestückt ist, weist eine SMT-Ferritantenne 24 auf. Während der Mikroprozessor 18, der Beschleunigungssensor 22, das RF-Teil 23 und die Uhr 20 auf der einen Seite der Platine 15 angeordnet sind, ist ihre andere Seite mit der Batterie 19, dem piezoelektrischen Sensor 21 und der Ferritantenne 24 versehen.

Das Gehäuse 24 kann durch einen Kunststoffblock gebildet sein, in den die Platine 15 einschließlich aller daran angeordneten Komponenten eingegossen ist.

## Patentansprüche

1. Handfeuerwaffe mit einer Einrichtung zur Ermittlung der Schusszahl, die eine Elektronik mit einem Mikroprozessor (18) und einem auslesbaren Speicher, eine Stromversorgung und einen Sensor zur Abgabe eines Zählimpulses an den Speicher bei Schussabgabe aufweist, wobei der Sensor ein die Beschleunigung der Waffe erfassender Beschleunigungssensor (22) ist, in dem Speicher Referenzwerte für den Intensitätsverlauf der von dem Beschleunigungssensor (22) gemessenen Beschleunigung bei Abschuss der Waffe gespeichert sind und der Mikroprozessor (18) derart ausgelegt ist, dass er bei positivem Vergleich eines mit dem Beschleunigungssensor (22) gemessenen Intensitätsverlauf der Beschleunigung mit den im Speicher gespeicherten Referenzwerten einen Zählimpuls an den Speicher abgibt, **dadurch gekennzeichnet, dass** der Beschleunigungssensor (22) die Beschleunigung der Waffe in allen drei Raumrichtungen erfasst.

2. Handfeuerwaffe nach Anspruch 1, **dadurch gekennzeichnet, dass** ein weiterer Sensor vorgesehen ist, der bei Aufnahme des Rückstoßimpulses beim Abschuss ein Signal an den Mikroprozessor abgibt.

3. Handfeuerwaffe nach Anspruch 2, **dadurch gekennzeichnet, dass** der weitere Sensor ein piezoelektrischer Sensor (21) ist.

4. Handfeuerwaffe nach Anspruch 3, **dadurch gekennzeichnet, dass** in dem Speicher die Referenzwerte für den Intensitätsverlauf des Signals des piezoelektrischen Sensors bei Abschuss der Waffe gespeichert sind und der Mikroprozessor (18) derart ausgelegt ist, dass er bei positivem Vergleich eines vom piezoelektrischen Sensor (21) abgegebenen Signals mit den im Speicher für den piezoelektrischen Sensor (21) gespeicherten Referenzwerten einen Zählimpuls an den Speicher abgibt.

5. Handfeuerwaffe nach Anspruch 3 oder 4, **dadurch gekennzeichnet, dass** das Signal des piezoelektrischen Sensors (21) ein Aufwecksignal für die Elektronik bildet.

6. Handfeuerwaffe nach Anspruch 4, **dadurch gekennzeichnet, dass** der piezoelektrische Sensor (21) ein Piezokeramiksensor ist.

7. Handfeuerwaffe nach Anspruch 6, **dadurch gekennzeichnet, dass** zur Aufnahme der Elektronik eine Platine (15) vorgesehen ist und der Piezokeramiksensor an der gedruckten Schaltung der Platine (15) mit einer Montagehalterung befestigt ist.

8. Handfeuerwaffe nach Anspruch 7, **dadurch gekennzeichnet, dass** zum Auslesen des Speichers eine Ferritantenne (24) vorgesehen ist, die auf der Oberfläche der Platine (15) montiert ist.

9. Handfeuerwaffe nach Anspruch 1, **dadurch gekennzeichnet, dass** sie durch eine Pistole gebildet und die Einrichtung zur Ermittlung der Schusszahl in dem Griffstück (1) der Pistole angeordnet ist.

10. Handfeuerwaffe nach Anspruch 9, **dadurch gekennzeichnet, dass** die Einrichtung zur Ermittlung der Schusszahl auf der von der Mündung (8) abgewandten Seite des Patronenmagazins (11) in dem Griffstück (1) der Pistole angeordnet ist.

11. Handfeuerwaffe nach einem der vorstehenden Ansprüche, **dadurch gekennzeichnet, dass** die Einrichtung zur Ermittlung der Schusszahl in einem Modul (13) angeordnet ist.

12. Handfeuerwaffe nach Anspruch 11 sowie 9 oder 10, **dadurch gekennzeichnet, dass** das Griffstück (1) zum Einschieben des Moduls (13) von unten mit einer Öffnung (16) versehen ist.

## Claims

1. A handgun having a device for ascertaining the shot count, which has electronics having a microprocessor (18) and a memory which may be read out, a power supply, and a sensor for delivering a count pulse to the memory when a shot is delivered, the Sensor being an acceleration sensor (22) detecting the acceleration of the firearm, reference values for the intensity curve of the acceleration measured by the acceleration sensor (22) upon firing of the firearm being stored in the memory, and the microprocessor (18) being designed in such a way that it outputs count pulse to the memory in the event of positive comparison of an intensity curve of the acceleration measured using the acceleration sensor (22) to the reference values stored in the memory, **characterized in that** the acceleration sensor (22) detects the acceleration of the firearm in all three spatial directions.

2. The handgun according to Claim 1, **characterized in that** a further sensor is provided, which outputs a signal to the microprocessor upon picking up the recoil impulse upon firing.

3. The handgun according to Claim 2, **characterized in that** the further sensor is a piezoelectric sensor (21).

4. The handgun according to Claim 3, **characterized in that** the reference values for the intensity curve of the signal of the piezoelectric sensor upon firing the weapon are stored in the memory and the microprocessor (18) is designed in such a way that it outputs a count pulse to the memory in the event of positive comparison of a signal output by the piezoelectric sensor (21) to reference values stored in the memory for the piezoelectric sensor (21).

5. The handgun according to Claim 3 or 4, **characterized in that** the signal of the piezoelectric sensor (21) forms a wakeup signal for the electronics.

6. The handgun according to Claim 4, **characterized in that** the piezoelectric sensor (21) is a piezoceramic sensor.

7. The handgun according to Claim 6, **characterized in that** a circuit board (15) is provided for receiving the electronics, and the piezoceramic sensor is fastened to the printed circuit of the circuit board (15) using a mounting retainer.

8. The handgun according to Claim 7, **characterized in that** a ferrite antenna (24), which is mounted on the surface of the circuit board (15), is provided for reading out the memory.

9. The handgun according to Claim I, **characterized in that** it is formed by a pistol and the device for ascertaining the shot count is situated in the grip (1) of the pistol.

10. The handgun according to Claim 9, **characterized in that** the device for ascertaining the shot count is situated on the side of the cartridge magazine (11) in the grip (I) of the pistol facing away from the mouth (8).

11. The handgun according to one of the preceding claims, **characterized in that** the device for ascertaining the shot count is situated in a module (13).

12. The handgun according to Claims 11 and 9 or 10, **characterized in that** the grip (1) is provided with an opening (16) for inserting the module (13) from below.

## Revendications

1. Arme à feu de poing comportant un dispositif pour déterminer le nombre de coups tirés, qui présente un système électronique avec un microprocesseur (18) et une mémoire lisible, une alimentation en courant et un capteur destiné à fournir une impulsion de comptage à la mémoire lorsqu'un coup est tiré, le capteur étant un capteur d'accélération (22) qui détecte l'accélération de l'arme, des valeurs de référence pour la variation de l'intensité de l'accélération mesurée par le capteur d'accélération (22) lors du tir de l'arme étant mémorisées dans la mémoire, et le microprocesseur (18) étant conçu de telle sorte qu'en cas de comparaison positive d'une variation d'intensité de l'accélération, mesurée avec le capteur d'accélération (22) avec les valeurs de référence mémorisées dans la mémoire, il fournit une impulsion de comptage à la mémoire, **caractérisée en ce que** le capteur d'accélération (22) détecte l'accélération de l'arme dans toutes les trois directions spatiales.

2. Arme à feu de poing selon la revendication 1, **caractérisée en ce qu'**il est prévu un autre capteur qui, à l'absorption de l'impulsion de recul, fournit lors du tir un signal au microprocesseur.

3. Anne à feu de poing selon la revendication 2, **caractérisée en ce que** l'autre capteur est un capteur piézoélectrique (21).

4. Arme à feu de poing selon la revendication 3, **caractérisée en ce que** dans la mémoire sont mémorisées les valeurs de référence pour la variation d'intensité du signal du capteur piézoélectrique lors du tir de l'arme et le microprocesseur (18) est conçu de telle sorte qu'en cas de comparaison positive d'un signal fourni par le capteur piézoélectrique (21) avec les valeurs de référence mémorisées dans la mémoire pour le capteur piézoélectrique (21), il fournit une impulsion de comptage à la mémoire.

5. Arme à feu de poing selon la revendication 3 ou 4, **caractérisée en ce que** le signal du capteur piézoélectrique (21) forme un signal de réveil pour le système électronique.

6. Arme à feu de poing selon la revendication 4, **caractérisée en ce que** le capteur piézoélectrique (21) est un capteur piézocéramique.

7. Arme à feu de poing selon la revendication 6, **caractérisée en ce que** pour recevoir le système électronique, il est prévu une platine (15), et le capteur piézocéramique est fixé avec une monture sur le circuit imprimé de la platine (15).

8. Arme à feu de poing selon la revendication 7, **caractérisée en ce que** pour lire la mémoire, il est prévu une antenne de ferrite (24) qui est montée sur la surface de la platine (15).

9. Arme à feu de poing selon la revendication 1, **caractérisée en ce qu'**elle est formée par un pistolet et que le dispositif pour déterminer le nombre de coups tirés est agencé dans la crosse (1) du pistolet.

10. Arme à feu de poing selon la revendication 9, **caractérisée en ce que** le dispositif pour déterminer le nombre de coups tirés est agencé dans la crosse (1) du pistolet, sur le côté du chargeur (11) qui est détourné de la gueule (8).

11. Arme à feu de poing selon l'une quelconque des revendications précédentes, **caractérisée en ce que** le dispositif pour déterminer le nombre de coups tirés est agencé dans un module (13).

12. Arme à feu de poing selon la revendication 11 ainsi que la revendication 9 ou 10, **caractérisée en ce que** la crosse (1) est pourvue d'une ouverture (16) pour introduire le module (13) par le bas.
